# EUROPÄISCHE PATENTANMELDUNG

(11) **EP 2 845 687 A1**
(43) Veröffentlichungstag der Anmeldung: **11.03.2015**
(21) Anmeldenummer: 13182927.7
(22) Anmeldetag: 04.09.2013
(51) Int. Cl.: B25D 17/08

(54) **Handwerkzeugmaschine**

(71) Anmelder: HILTI Aktiengesellschaft, 9494 Schaan (LI)
(72) Erfinder: Koch, Olaf, 86916 Kaufering (DE); Shadavakhsh, Ali, 80636 München (DE); Manschitz, Erwin, 82110 Germering (DE); Nübel, Vera, 80799 München (DE); Kaps, Helene, 14169 Berlin (DE)
(74) Vertreter: Hilti Aktiengesellschaft Corporate Intellectual Property

(57) **Zusammenfassung**

Eine Handwerkzeugmaschine hat einen Werkzeughalter (2). Der Werkzeughalter (2) beinhaltet einen rohrförmigen Grundkörper (19) zum Aufnehmen eines Werkzeugs (4) koaxial zu einer Arbeitsachse (10) und eine Verriegelungseinrichtung (22) zum Verriegeln des Werkzeugs in dem Grundkörper (19). Ein Schlagwerk (6) hat eine Schlagwerkskomponente, die in Schlagrichtung (9) auf das in dem Werkzeughalter (2) angeordnete Werkzeug (4) schlägt. Der Grundkörper (19) hat einen zu der Arbeitsachse (10) koaxial angeordneten, zylindrischen oder prismatischen, entgegen der Schlagrichtung (9) durch die Schlagkomponente (17) begrenzten Aufnahmeraum (20) zum Aufnehmen des Werkzeugs (4). Der Grundkörper (19) hat wenigstens zwei den Aufnahmeraum (20) in radialer Richtung (46) öffnende Löcher (40, 41, 42). Die Anordnung der Löcher (40, 41, 42) ist ohne ganzzählige Drehsymmetrie um die Arbeitsachse (10).

## Beschreibung

### GEBIET DER ERFINDUNG

Die vorliegende Erfindung betrifft eine Handwerkzeugmaschine mit einem Schlagwerk, insbesondere einen Bohrhammer oder einen Meißelhammer mit einer meißelnden Funktion.

Ein Meißelhammer ist beispielsweise aus der US 6,745,850 bekannt. Dessen Werkzeughalter ist für einen Meißel mit einem hexagonalen Schaft ausgelegt. Ein rohrförmiger Grundkörper des Werkzeughalters hat einen Aufnahmeraum mit einem hexagonalen Querschnitt. Der Grundkörper ist radial mit einem Loch durchbrochen. Ein Verriegelungszapfen ist in das Loch eingesetzt. Eine längs der Achse bewegliche Manschette kann den Verriegelungszapfen in Eingriff mit dem Aufnahmeraum zwingen, um den eingelegten Meißel längs der Achse zu verriegeln.

Die Verriegelungskörper des Werkzeughalters für einen Bohrhammer sind teilweise den Schlägen beim Meißeln ausgesetzt, z.B. bei einem Leerschlag. Staub in dem Aufnahmeraum und die repetitive Bewegung des Meißels lassen die Verriegelungskörper zudem rasch verschleißen. Daher werden zumeist zwei Verriegelungskörper eingesetzt, wie z.B. in der US 6,659,473. Die Verriegelungskörper sind drehsymmetrisch um die Achse angeordnet, um die Belastung gleichmäßig auf die Verriegelungskörper zu verteilen.

### OFFENBARUNG DER ERFINDUNG

Die erfindungsgemäße Handwerkzeugmaschine hat einen Werkzeughalter. Der Werkzeughalter beinhaltet einen rohrförmigen Grundkörper zum Aufnehmen eines Werkzeugs koaxial zu einer Arbeitsachse und eine Verriegelungseinrichtung, zum Verriegeln des Werkzeugs in dem Grundkörper. Ein Schlagwerk hat eine Schlagwerkskomponente, die in Schlagrichtung auf das in dem Werkzeughalter angeordnete Werkzeug schlägt. Der Grundkörper hat einen zu der Arbeitsachse koaxial angeordneten, zylindrischen oder prismatischen, entgegen der Schlagrichtung durch die Schlagkomponente begrenzten Aufnahmeraum zum Aufnehmen des Werkzeugs. Der Grundkörper hat wenigstens zwei den Aufnahmeraum in radialer Richtung öffnende Löcher. Die Löcher sind ohne Drehsymmetrie um die Arbeitsachse angeordnet. Ganzzählige Drehsymmetrie bezeichnet die Eigenschaft, dass es einen Winkel gibt, der ein ganzzahliger Bruchteil von 360 Grad ist, und wenn der Grundkörper um die Arbeitsachse um den Winkel gedreht wird, die Anordnung der Löcher wieder vollständig mit sich zur Deckung gelangt. Die nicht-drehsymmetrische Anordnung kann dynamische Belastungen in dem Grundkörper verringern. Die Belastung der Verriegelungskörper wird hingegen nicht oder nur in geringem Maß negativ beeinflusst.

Betrachtet man eines der Löcher, ist beispielsweise dessen Abstand zu dem nächsten Loch im Uhrzeigersinn geringer als dessen Abstand zu dem nächsten Loch entgegen dem Uhrzeigersinn, oder vice versa. Bei der minimalen Anzahl von zwei Löchern ist beispielsweise der Abstand in der einen Richtung geringer als 180 Grad in der anderen Richtung entsprechend größer als 180 Grad.

Die Verriegelungseinrichtung kann einen Verriegelungskörper aufweisen, welcher in eines der Löcher eingesetzt ist. Ein Verschlussring ist von dem Anwender zwischen einer den Verriegelungskörper hemmenden Stellung und einer den Verriegelungskörper freigebenden Stellung verschiebbar. Die Hemmung findet vorzugsweise in radialer Richtung statt.

### KURZE BESCHREIBUNG DER FIGUREN

Die nachfolgende Beschreibung erläutert die Erfindung anhand von exemplarischen Ausführungsformen und Figuren. In den Figuren zeigen:
Fig. 1 einen Bohrhammer
Fig. 2 einen Längsschnitt durch einen Werkzeughalter,
Fig. 3 einen Querschnitt durch den Werkzeughalter in der Ebene III-III,
Fig. 4 einen Querschnitt durch einen Werkzeughalter,
Fig. 5 einen Querschnitt durch einen Werkzeughalter.

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer meißelnden Handwerkzeugmaschine schematisch einen Bohrhammer **1.** Der Bohrhammer **1** hat einen Werkzeughalter **2,** in welchen ein Schaftende **3** eines Werkzeug, z.B. eines des Meißels **4,** eingesetzt werden kann. Einen primären Antrieb des Bohrhammers **1** bildet ein Motor **5,** welcher ein Schlagwerk **6** antreibt. Ein Anwender kann den Bohrhammer **1** mittels eines Handgriffs **7** führen und mittels eines Systemschalters **8** den Bohrhammer **1** in Betrieb nehmen. Im Betrieb schlägt der Bohrhammer **1** den Meißel **4** repetitiv in Schlagrichtung **9** längs der Arbeitsachse **10** in einen Untergrund. Ein an den Motor **5** gekoppelter Drehantrieb **11** kann zudem den Werkzeughalter **2** um die Arbeitsachse **10** drehend antreiben.

Das Schlagwerk **6** ist beispielsweise ein pneumatisches Schlagwerk **6.** Ein Erreger **12** und ein Schläger **13** sind in einem Führungsrohr **14** des Schlagwerks **6** längs der Arbeitsachse **10** beweglich geführt. Der Erreger **12** ist über einen Exzenter **15** oder einen Taumelfinger an den Motor **5** angekoppelt und zu einer periodischen, linearen Bewegung gezwungen. Eine Luftfeder gebildet durch eine pneumatische Kammer **16** zwischen Erreger **12** und Schläger **13** koppelt eine Bewegung des Schlägers **13** an die Bewegung des Erregers **12** an. Der Schläger **13** kann die auf das Schaftende **3** schlagende Schlagkomponente des Schlagwerks **6** sein. Eine häufig bevorzugte Variante nutzt als Schlagkomponente einen im Wesentlichen ruhenden Zwischenschläger **17,** der den Schlag des Schlägers **13** auf das Schaftende **3** übermittelt. Das Schlagwerk **6** und vorzugsweise die weiteren Antriebskomponenten sind innerhalb eines Maschinengehäuses **18** angeordnet.

Der Werkzeughalter **2** hat einen Grundkörper **19,** der im Wesentlichen als Rohr ausgestaltet ist. Der rohrförmige Grundkörper **19** hat einen prismatisch oder zylindrischen Hohlraum, welcher als Aufnahmeraum **20** für das Schaftende **3** des Meißels **4** dient. Der längs des Aufnahmeraums **20** konstante Querschnitt ist an die vorgesehenen Meißel **4** angepasst. Beispielsweise ist der Querschnitt hexagonal oder kreisförmig. Die Schlagkomponente, hier der Zwischenschläger **17,** begrenzt mit ihrer Schlagfläche **21** den Aufnahmeraum **20** in Schlagrichtung **9.**

Der Werkzeughalter **2** hat eine Verriegelungseinrichtung **22,** welche den Meißel **4** in dem Aufnahmeraum **20** verriegelt. Die Verriegelungseinrichtung **22** hat beispielsweise eine Kugel **23,** die durch ein Loch **24** in den Grundkörper **19** in den Aufnahmeraum **20** hineinragt. Die Kugel **23** greift in eine Nut des Werkzeugs **4** ein und begrenzt auf diese Weise dessen axiale Bewegung. Ein Verschlussring **25** ist durch den Anwender zwischen einer die Kugel **23** hemmenden Stellung und einer die Kugel **23** freigebenden Stellung axial oder rotatorisch verschiebbar. Kugeln sind wie Rollen, Klinken etc. Beispiele für Verriegelungskörper.

Fig. 2 zeigt einen Längsschnitt durch den Grundkörper **19,** Fig. 3 zeigt einen Querschnitt senkrecht zu der Arbeitsachse **10** in der Ebene III-III. Die Wand **26** des Grundkörpers **19** ist durch zwei längliche Löcher **24, 27** für die Verriegelungskörper **23** durchbrochen. Die Löcher **24, 27** sind längs der Arbeitsachse **10** orientiert, d.h. haben ihre größte Abmessung parallel zu der Arbeitsachse **10.** Die Löcher **24** haben vorzugsweise zueinander und zu der Arbeitsachse **10** parallel verlaufende Kanten **28.** Die Löcher **24** sind in und entgegen der Schlagrichtung **9** durch Kalotten-förmige Enden **29** abgeschlossen. Die beiden Löcher **24, 27** sind vorzugsweise in Form, Größe und Position längs der Arbeitsachse **10** identisch. Der Grundkörper **19** dieses Ausführungsbeispiel hat genau zwei Löcher **24, 27** für die Verriegelungskörper **23,** wie in Fig. 3 ersichtlich. Das erste Loch **24** ist somit in erster Umfangsrichtung **30** zu dem zweiten Loch **27** benachbart und zugleich in gegenläufiger zweiter Umfangsrichtung **31** zu dem zweiten Loch **27** benachbart. Zwischen den beiden Löchern **24, 27** sind keine weiteren Löcher vorgesehen. Der Grundkörper **19** mag noch weitere Löcher in Schlagrichtung **9** vor dem Aufnahmeraum **20** aufweisen, welche z.B. zur Anbindung des Grundkörpers **19** an den Drehantrieb **11** dienen. Diese weiteren Löcher sind für die vorliegende Erfindung jedoch nicht von Belang.

Der Querschnitt in Fig. 3 verläuft durch beide Löcher **24, 27** und illustriert deren relative Lage in Umfangsrichtung **30.** Das erste Loch **24** und das zweite Loch **27** sind nicht drehsymmetrisch um die Arbeitsachse **10** verteilt angeordnet. Das zweite Loch **27** ist in einer Umfangsrichtung **30** näher an dem ersten Loch **24** als in der gegenläufigen Umfangsrichtung **31.** Ein erster Winkel **32** zwischen den beiden Löchern **24, 27** wird ausgehend von dem ersten Loch **24** in der Umfangsrichtung **30** zu dem zweiten Loch **27** bestimmt. Ein zweiter Winkel **33** zwischen den beiden Löchern **24, 27** wird ebenfalls ausgehend von dem ersten Loch **24** aber in der gegenläufigen Umfangsrichtung **31** bestimmt. Der erste Winkel **32** ist in dem Beispiel geringer als 180 Grad, z.B. 120 Grad. Der zweite Winkel **33** ist größer als 180 Grad, z.B. 240 Grad. Beim Drehen des Grundkörpers **19** um die Arbeitsachse **10** gelangt, unabhängig von dem gewählten Drehwinkel, wenigstens eines der Löcher nicht zur vollständigen Überdeckung mit einem Loch in der ursprünglichen Stellung des Grundkörpers **19.**

Ein Querschnitt, senkrecht zu der Arbeitsachse **10,** durch den Grundkörper außerhalb der Löcher **24, 27** kann eine Drehsymmetrie aufweisen, hier beispielsweise vorgegeben durch den Aufnahmeraum **20** eine sechszählige Drehsymmetrie. Die verbesserte dynamische Belastbarkeit wird durch das nicht-drehsymmetrische Lochmuster **24, 27** erreicht. Als besonders effektiv erweist sich hierbei der unterschiedliche Abstand zu benachbarten Löchern in Umfangsrichtung **30** und gegenläufiger Umfangsrichtung **31.** Die axiale Abmessung der Löcher **24, 27** oder die axiale Position der Löcher **24, 27** kann ebenfalls verschieden sein, um das nicht-drehsymmetrische Lochmuster **24, 27** zu erreichen. Vorzugsweise überlappen die Löcher **24, 27** längs der Arbeitsachse **10** miteinander, um eine längs der Arbeitsachse **10** laufenden Stoßwellenfront in Umfangsrichtung verschieden große Sektionen zu zerteilen.

Fig. 4 illustriert ein weiteres Ausführungsbeispiel, welches genau drei Löcher **34, 35, 36** aufweist. Die Anordnung der Löcher **34, 35, 36** ist beispielhaft mit dem ersten Loch **34** bei 0 Grad, dem zweiten Loch **35** bei 150 Grad und dem dritten Loch **36** bei 210 Grad gewählt. Die Anordnung hat keine Drehsymmetrie. Das zweite Loch **35** ist zu dem ihm in Umfangsrichtung **30** benachbarten dritten Loch **36** nur um einen Winkel **37** von 60 Grad aber zu dem ihm in gegenläufiger Umfangsrichtung **31** benachbarten ersten Loch **34** um einen Winkel **38** von 150 Grad beabstandet. Das dritte Loch **36** hat ebenfalls ungleiche Abstände zu dem ihm in den gegenläufigen Umfangsrichtungen **30, 31** benachbarten ersten Loch **34** bzw. zweiten Loch **35.** Das erste Loch **34** ist zu dem ihm in Umfangsrichtung **30** benachbarten zweiten Loch **35** um einen Winkel **39** von 150 Grad beabstandet. Gleichermaßen ist das zu dem ersten Loch **34** in gegenläufiger Umfangsrichtung **31** benachbarte dritte Loch **36** um den Winkel **38** von 150 Grad beabstandet. Die Anordnung ist daher spiegelsymmetrisch zu einer Ebene, welche von der Arbeitsachse **10** und dem Vektor von der Arbeitsachse **10** zu dem ersten Loch **34** aufgespannt ist.

Fig. 5 illustriert in einem Querschnitt eine weitere Ausgestaltung mit drei Löchern **40, 41, 42,** welche in paarweise verschiedenen Winkeln **43, 44, 45** angeordnet sind.

## Patentansprüche

1. Handwerkzeugmaschine mit
einem Werkzeughalter (2), der einen rohrförmigen Grundkörper (19) zum Aufnehmen eines Werkzeugs (4) koaxial zu einer Arbeitsachse (10) und eine Verriegelungseinrichtung (22) zum Verriegeln des Werkzeugs in dem Grundkörper (19) aufweist,
einem Schlagwerk (6), das eine auf das in dem Werkzeughalter (2) angeordnete Werkzeug (4) in Schlagrichtung (9) schlagende Schlagkomponente (17) aufweist, wobei der Grundkörper (19) einen zu der Arbeitsachse (10) koaxial angeordneten, zylindrischen oder prismatischen, entgegen der Schlagrichtung (9) durch die Schlagkomponente (17) begrenzten Aufnahmeraum (20) zum Aufnehmen des Werkzeugs (4) aufweist, und der Grundkörper (19) wenigstens zwei den Aufnahmeraum (20) in radialer Richtung (46) öffnende Löcher (24, 27; 34, 35, 36) aufweist,
**dadurch gekennzeichnet, dass** die Anordnung der Löcher (24, 27; 34, 35, 36) keine ganzzählige Drehsymmetrie um die Arbeitsachse (10) aufweist.

2. Handwerkzeugmaschine nach Anspruch 1, **dadurch gekennzeichnet, dass** wenigstens eines der Löcher (24, 35) so angeordnet ist, dass ein erster Winkel (32, 37) der in eine erste Richtung (30) um die Arbeitsachse (10) von dem einem Loch (24, 35) zu einem zu dem einen Loch (24, 35) in der ersten Richtung (30) benachbarten Loch (27, 36) bestimmt ist, verschieden ist von einem zweiten Winkel (33, 38) der in eine der ersten Richtung (30) gegenläufigen zweiten Richtung (31) um die Arbeitsachse (10) von dem einem Loch (24, 35) zu einem zu dem einen Loch (24, 35) in die zweite Richtung (31) benachbarten Loch (27, 34) bestimmt ist.

3. Handwerkzeugmaschine nach Anspruch 1 oder 2, **dadurch gekennzeichnet, dass** die Verriegelungseinrichtung (22) einen Verriegelungskörper (23), welcher in eines der Löcher (24, 27; 34, 35, 36) eingesetzt ist, und einen Verschlussring (25), welcher von dem Anwender zwischen einer den Verriegelungskörper (23) hemmenden Stellung und einer den Verriegelungskörper (23) freigebenden Stellung verschiebbar ist.

4. Handwerkzeugmaschine nach einem der vorhergehenden Ansprüche, **dadurch gekennzeichnet, dass** die Löcher (24, 27; 34, 35, 36) längs der Arbeitsachse (10) überlappend angeordnet sind.

5. Handwerkzeugmaschine nach einem der vorhergehenden Ansprüche, **dadurch gekennzeichnet, dass** die Löcher (24, 27; 34, 35, 36) eine größere Abmessung längs der Arbeitsachse (10) als in Umfangsrichtung (31) aufweisen.

6. Handwerkzeugmaschine nach einem der vorhergehenden Ansprüche, **dadurch gekennzeichnet, dass** die Löcher (24, 27; 34, 35, 36) identische Abmessungen in Umfangsrichtung (31) aufweisen.

7. Handwerkzeugmaschine nach einem der vorhergehenden Ansprüche, **dadurch gekennzeichnet, dass** wenigstens ein Querschnitt des Grundkörpers (19), welcher senkrecht zu der Arbeitsachse (10) und durch wenigstens eines der Löcher (24, 27; 34, 35, 36) verläuft, keine ganzzählige Drehsymmetrie aufweist.
